# EUROPÄISCHE PATENTSCHRIFT

(11) **EP 0 269 068 B1**
(45) Veröffentlichungstag und Bekanntmachung des Hinweises auf die Patenterteilung: **20.10.1993**
(21) Anmeldenummer: 87117316.7
(22) Anmeldetag: 24.11.1987
(51) Int. Cl.: B65D 83/14

(54) **Aerosol-Verpackung**
Aerosol package
Emballage-aérosol

(30) Priorität: 25.11.1986 DE 3640199
(43) Veröffentlichungstag der Anmeldung: 01.06.1988
(73) Patentinhaber: Dekanovsky, Walter, D-81929 München (DE)
(72) Erfinder: Dekanovsky, Walter, D-81929 München (DE)
(74) Vertreter: Popp, Eugen, Dr.

(56) Entgegenhaltungen:
- EP-A- 0 063 759
- US-A- 3 181 737
- US-A- 3 931 912

## Beschreibung

Die Erfindung betrifft eine Aerosol-Verpackung mit zwei getrennten Kammern für bei Gebrauch zu vermischende, unterschiedliche Komponenten gemäß dem Oberbegriff des Patentanspruchs 1.

Aus der US-A-3 181 737 ist eine Aerosol-Verpackung mit zwei getrennten Kammern bekannt, die für bei Gebrauch zu vermischende, unterschiedliche Komponenten vorgesehen sind. Die beiden Kammern sind dabei übereinander angeordnet und durch einen bei Gebrauch öffenbaren Verbindungskanal derart miteinander verbunden, daß durch mechanisches Gegeneinanderbewegen der Kammern die Öffnung des Verbindungskanals herstellbar ist. Der Verbindungskanal umfaßt einen Stößel mit einem sich axial erstreckenden Fluiddurchgang. Bei Gebrauch bzw. mechanischem Gegeneinanderbewegen der Kammern ist der Stößel relativ zu einem Bodenverschluß der oberen Kammer und relativ zu einem Deckelverschluß der unteren Kammer verschiebbar, und zwar unter Herstellung der Fluidverbindung zwischen der oberen und der unteren Kammer. Weiterhin ist der oberen Kammer ein unabhängig zu betätigendes Abgabeventil zugeordnet. Während die untere Kammer mit einer ersten Komponente und einem ersten Treibmittel gefüllt ist, ist in die obere Kammer eine zweite Komponente und zweites Treibmittel eingebracht. Das zweite Treibmittel bewirkt dabei einen geringeren Druck innerhalb der oberen Kammer als das erste, in die untere Kammer eingefüllte Treibmittel, durch das bei Öffnung des beiden Kammern gemeinsamen Verbindungskanals die erste Komponente aus der unteren Kammer unter Mischung mit der zweiten Komponente in die obere Kammer drückbar ist. Diese bekannte Aerosol-Verpackung umfaßt insofern eine die beiden Kammern miteinander verbindende Mutter-Tochter-Ventilanordnung, wobei sowohl das Mutterventil als auch das Tochterventil jeweils herkömmliche Aerosol-Rückschlagventile sind.

Die untere Kammer ist in der Regel mit Wasserstoffperoxyd und einem Treibmittel gefüllt, so daß die untere Kammer permanent druckfest und unter Druck resistent sein muß.

Unter diesen Verhältnissen ist die bekannte Mutter-Tochter-Ventilanordnung dieser bekannten Aerosol-Verpckung äußerst nachteilig. So umfaßt die Mutter-Tochter-Ventilanordnung eine Vielzahl von Einzelbauteilen, wie beispielsweise Ventilkörper, Stem, Rückschlagventil-Kugeln, Schraubendruckfedern, Blecheinfassungen, gesonderte Dichtringe usw.. Zum einen sind diese Teile gegenüber dem in der unteren Kammer befindlichen Wasserstoffperoxyd höchst empfindlich. So hat die Praxis gezeigt, daß bereits nach drei bis vier Monaten Lagerzeit erste Zersetzungserscheinungen im Ventilbereich zu beobachten sind. Dementsprechend können bei längerer Lagerzeit Leckagen nicht verhindert werden, die das ganze System unbrauchbar machen. Zudem zersetzt sich das in der unteren Kammer aufbewahrte Wasserstoffperoxyd nach einiger Zeit in Wasser und Sauerstoff. Dadurch erhöht sich der Druck in der unteren Kammer zusätzlich, durch den Leckagen weiter begünstigt werden. Darüber hinaus wird auf diese Weise in ganz erheblichen Maße die Korrosion an den genannten Ventilteilen, insbesondere an den aus Metall bestehenden Ventilteilen, gefördert. Zum anderen ist aufgrund der vielen einzelnen Teile nicht gewährleistet, daß die Fluiddichtung auch bereits vor Gebrauch gegenüber der Umgebung absolut fluiddicht ist. Die Fluiddichtung allein hängt nämlich von der Paßgenauigkeit der beiden Stößelabschnitte innerhalb des jeweils zugeordneten Bodenverschlusses bzw. Deckelverschlusses und durch die Wirkbeständigkeit an den beiden Stößelabschnitten zugeordneten Schraubendruckfedern ab. Diese aber sind vor allem aber gegenüber aggressiven Behälterfüllungen ausgesprochen anfällig.

Schließlich muß die untere Kammer bei dieser bekannten Aerosol-Verpackung unter einem solch hohen Druck stehen, daß zum einen die in der unteren Kammer aufbewahrte Komponente bei Öffnung des Verbindungskanals zwischen beiden Kammern in die obere Kammer unter Vermischung mit der in der oberen Kammer aufbewahrten Komponente gedrückt und zum anderen die Mischung in noch ausreichendem Maße aus der oberen Kammer ausgetragen wird. Die untere Kammer muß insofern extrem druckfest gebaut sein. Diesselben Anforderungen gelten für die erwähnte Mutter-Tochter-Ventilanordnung, wobei - wie ausgeführt - die Praxis gezeigt hat, daß die Mutter-Tochter-Ventilanordnung dieser bekannten Aerosol-Verpackung diese Voraussetzungen nicht einwandfrei erfüllt.

Der vorliegenden Aufgabe liegt daher die Aufgabe zugrunde, eine Aerosol-Verpackung der gattungsgemäßen Art so weiter zu entwikkeln, daß die untere Kammer bei im übrigen unveränderter Funktionsfähigkeit und -sicherheit unter einem geringeren Druck stehen kann, wobei sich gleichzeitig eine sowohl konstruktionsals auch montagetechnische wesentlich einfachere, äußerst korrosionsresistente und vor Gebrauch gegenüber der Umwelt absolut dichte Fluidverbindung zwischen den beiden Kammern erreichen läßt.

Diese Aufgabe wird durch die kennzeichnenden Merkmale des Patentanspruchs 1 gelöst.

Auf diese Weise ist es möglich, in der unteren Kammer einen Druck aufzubauen, der gerade ausreicht, um die in der unteren Kammer aufbewahrte Komponente, insbesondere Wasserstoffperoxyd, nach Öffnung des Verbindungskanals zwischen beiden Kammern in die obere Kammer zu drücken. Dort findet dann die Vermischung der beiden Komponenten statt. Der Austrag der Komponentenmischung aus der oberen Kammer aus dem herkömmlichen Aerosol-Rückschlagventil erfolgt dann unter geringerem Druck, der durch das in die obere Kammer eingefüllte Treibmittel bedingt ist. Darüber hinaus zeichnet sich die erfindungsgemäße Konstruktion mit einem einteiligen Stößel, dem Bodenverschluß und dem Dekkelverschluß durch eine ausgesprochen einfache, unaufwendige Bauweise aus. Schließlich ist durch die kennzeichnenden Maßnahmen sichergestellt, daß das Innere der erfindungsgemäßen Aerosol-Verpackung vor Gebrauch gegenüber der Umgebung absolut fluiddicht ist und bis zum erstmaligen Gebrauch zudem bleibt.

Vorzugsweise sind die Druckverhältnisse entsprechend Anspruch 4 gewählt. Des weiteren ist das in die obere Kammer zum Austrag der Komponenten-Mischung eingefüllte Treibmittel nach Anspruch 4 zugleich Schaumbildner. Diese Doppelfunktion kann einem in die untere Kammer eingefüllten Treibmittel nicht ohne weiteres vermittelt werden. Dies hängt nicht zuletzt mit der chemischen Aktionsfreudigkeit des in die untere Kammer meist eingefüllten Wasserstoffperoxyds zusammen.

Vorteilhafte Ausgestaltungen der erfindungsgemäßen Aerosol-Verpackung sind darüber hinaus in den weiteren Unteransprüchen beschrieben.

Unabhängig von der Art der Befüllung der beiden Kammern, jedoch auch in Kombination damit, bietet die erfindungsgemäße Ausbildung des Verbindungskanals zwischen den beiden Kammern eine Reihe von technischen Vorteilen, nämlich:
- minimale Anzahl von Einzel-Bauteilen (Stößel mit axialem Fluiddurchgang; zwei dem Stößel zugeordnete Verschlußkappen);
- sämtliche Einzel-Bauteile können aus widerstandsfähigen Kunststoff hergestellt werden;
- minimaler Montageaufwand;
- höchste Dichtigkeit;
- hohe Funktionssicherheit, insbesondere keine Gefahr einer versehentlichen Trennung der beiden Kammern durch die Maßnahmen nach den Ansprüchen 11 und 12;
- einfachste Gestaltung der Bauteile für den Verbindungskanal zwischen den beiden Kammern.

Hinsichtlich bevorzugter konstruktiver Details des Verbindungskanals und des Sperrmechanismus wird auf die Ansprüche 6 bis 12 verwiesen; hinsichtlich einer vorteilhaften Handhabung der Verpackung auf die Ansprüche 13 und 14.

Nachstehend werden Ausführungsformen der erfindungsgemäßen Aerosol-Verpackung anhand der beigefügten Zeichnung näher erläutert. Es zeigen:
- Fig. 1: eine erfindungsgemäß ausgebildete Aerosol-Verpakkung im schematischen Längsschnitt, und zwar vor Gebrauch;
- Fig. 2: den Verbindungskanal zwischen oberer und unterer Kammer der Aerosol-Verpackung nach Fig. 1 im Längsschnitt und in vergrößerten Maßstab, und zwar vor Gebrauch;
- Fig. 3: den Verbindungskanal entsprechend der Darstellung nach Fig. 2 nach Herstellung eines Fluiddurchgangs, d. h. nach Öffnung desselben, ebenfalls in vergrößertem Maßstab;
- Fig. 4a, 4b: eine Abwandlung des Verbindungskanales im Längsschnitt und vergrößerten Maßstab sowie vor und beim Gebrauch der Aerosol-Verpackung;
- Fig. 5: einen Teil der Aerosol-Verpackung nach Fig. 1 in Längsschnitt und vergrößerten Maßstab unter Darstellung eines Zahnrichtgesperres zwischen oberer und unterer Kammer;
- Fig. 6: einen Schnitt längs Linie VIII-VIII in Fig. 5 im Bereich des Zahnrichtgesperres;
- Fig. 7: einen Teil einer abgewandelten Ausführungsform einer Aerosol-Verpackung entsprechend der Darstellung nach Fig. 5; und
- Fig. 8: einen Schnitt längs Linie X-X in Fig. 7 unter entsprechender Darstellung eines abgewandelten Zahnrichtgesperres.

Das in Fig. 1 im Längsschnitt schematisch dargestellte Ausführungsbeispiel einer erfindungsgemäß ausgebildeten Aerosol-Verpackung besteht aus einer oberen Kammer 11 und unteren Kammer 12. Die obere Kammer 11 besitzt ein Kopfventil 13 herkömmlicher Art (Aerosol-Abgabeventil) sowie eine Bodenöffnung, in die topfartige Verschlußkappe 14 fluiddicht eingesetzt ist. Die untere Kammer 12 besitzt an ihrer Oberseite eine Öffnung 15, hier flaschenartige Öffnung), in die ebenfalls fluiddicht eine topfartige Verschlußkappe 16 eingesetzt ist. Die Verschlußkappen 14, 16 weisen also axiale Ausnehmungen auf, deren Öffnungen in montierten Zustand der Verpackung einander zugewandt sind und die im montierten Zustand der Verpackung miteinander fluchten. In den Figuren 2 und 3 sind die sich axial erstreckenden ausnehmungen der Verschlußkappen 14, 16 mit den Bezugsziffern 17 bzw. 18 gekennzeichnet.

Die untere Kammer 12 ist innerhalb eines topfartigen Behälters 19 angeordnet, der in einen an der Unterseite der oberen Kammer 11 angeordneten hülsenartigen Fortsatz 20 einschraubbar ist derart, daß die obere und untere Kammer gegeneinander bewegbar sind unter Öffnung eines weiter unten noch näher zu beschreibenden Verbindungskanals 21 zwischen oberer und unterer Kammer. Der hülsenartige Fortsatz kann integraler Bestandteil der oberen Kammer 11 sein. In Fig. 1 ist der hülsenartige Fortsatz 20 jedoch ein gesondertes Bauteil, vorzugsweise aus Kunststoff, das am unteren Umfangsrand 22 der oberen Kammer schnappend einrastbar ist. Die äußere Umfangsfläche des hülsenartigen Fortsatzes 20 ist mit der äußeren Umfangsfläche der oberen Kammer 11 bündig, so daß der Eindruck einer nach unten fortgesetzten oberen Kammer 11 vermittelt wird. Zum erleichterten Einschrauben des die untere Kammer 12 aufnehmenden Behälters 19 in den hülsenartigen Fortsatz 20 hinein ist der Behälter 19 längs des unteren Außenumfanges mit einer Rändelung bzw. Riffelung 23 versehen. Die Schraubverbindung zwischen dem Behälter 19 und hülsenartigen Fortsatz 20 ist in Fig. 1 mit der Bezugsziffer 24 gekennzeichnet. Der Behälter 19 besteht vorzugsweise ebenfalls aus Kunststoff. Die Unfangsfläche des aus dem hülsenartigen Fortsatz 20 herausragenden Teils des Behälters 19 fluchtet mit der Umfangsfläche 19 des hülsenartigen Fortsatzes 20. Somit wird der Eindruck vermittelt, als handele es sich bei der beschriebenen Aerosol-Verpackung um eine durchgehend einstückige Aerosoldose.

Der bereits erwähnte Verbindungskanal 21 zwischen oberer Kammer 11 und unterer Kammer 12 ist durch einen Stößel 25 mit einen sich axial erstreckenden Fluiddurchgang 26 gebildet, wobei das obere Ende 27 des Stößels 25 innerhalb der entsprechend dimensionierten Axialausnehmung 17 der im Boden 28 der oberen Kammer 11 fluiddicht eingesetzten ersten Verschlußkappe 14 und das untere Ende 29 des Stößels 25 innerhalb der entsprechend dinensionierten Axialausnehnung 18 der in die Öffnung 15 der unteren Kammer 12 fluiddicht eingesetzten zweiten Verschlußkappe 16 jeweils axial verschieblich und gegenüber der Umgebung fluiddicht gelagert ist. Dadurch sind beim mechanischen Gegeneinanderbewegen der Kammern 11 und 12 durch das obere und untere Ende 27 bzw. 29 des den Verbindungskanal 21 definierenden Stößels 25 die jeweils innenseitig, d. h. innerhalb der Kammern 11 bzw. 12 gelegenen Bodenwände 30 bzw. 31 der Verschlußkappen 14 bzw. 16 öffenbar, nämlich aufbrechbar unter gleichzeitiger Herstellung einer Fluidverbindung zwischen oberer und unterer Kammer durch den Fluiddurchgang 26 hindurch. An die Verschlußkappe 16 ist innenseitig noch ein Steigrohr 32 angeformt, das bis zum Boden der unteren Kammer 12 reicht. Das Steigrohr 32 und die Verschlußkappe 16 bilden also ein einstückiges Bauteil, wodurch die Fertigung erheblich vereinfacht wird gegenüber den bisherigen Konstruktionen. Die Bodenwände 30, 31 der Verschlußkappen 14, 16 sind membranartig ausgebildet mit einer Sollbruchstelle. Bei den dargestellten Ausführungsbeispiel wird die Sollbruchstelle jeweils durch eine sich über den Umfang der Bodenwände 30, 31 erstrekkende Materialschwächung 33 bzw. 34 gebildet (s. Fig. 2). Die Fig. 1 und 2 zeigen den Zustand des Verbindungskanals vor dem Gebrauch der Aerosol-Verpackung, während Fig. 3 den Verbindungskanal 21 in seiner Offenstellung zeigt, d. h. mit aufgebrochenen Bodenwänden 30, 31 der Verschlußkappen 14, 16. Die Fluidverbindung zwischen unterer Kammer 12 und oberer Kammer 11 ist in Fig. 3 mit den Pfeilen 35 angedeutet.

Beim Einschrauben des unteren Behälters 19 in den hülsenartigen Fortsatz 20 hinein werden also die obere und untere Kammer aufeinander zubewegt, bis die Stößelenden 27, 29 in Anlage an die Bodenwände 30, 31 der entsprechend aufeinander zubewegten Verschlußkappen 14, 16 kommen. Beim weiteren Gegeneinanderbewegen von oberer und unterer Kammer werden dann die Bodenwände 30, 31 durch die Stößelenden 27, 29 aufgebrochen entsprechend Fig. 3. Die Stirnseiten 36, 37 des Stößels 25 sind gegenüber der Längsmittelachse desselben jeweils geneigt ausgebildet, so daß eine Art "Membranschneide" 38 entsteht. Des weiteren weisen die Stirnseiten 36, 37 des den Verbindungskanal 21 definierenden Stößels 25 jeweils eine sich quer über die Stirnseite erstreckende und den axialen Fluiddurchgang 26 kreuzende Nut 39 bzw. 40 auf zur Sicherstellung der Fluidverbindung zwischen den beiden Kammern 11 und 12 bei auch nur teilweiser Öffnung der aufgebrochenen Bodenwände 30, 31.

Wie die Fig. 1 bis 3 des weiteren erkennen lassen, ist an den Stößel 25 ein sowohl gegenüber der unteren als auch gegenüber der oberen Kammer wirksamer Anschlag in Form eines etwa auf halber Länge angeordneten, sich über den Umfang des Stößels 25 erstreckenden Ringflansches 41 angeformt, der zugleich die Gegeneinanderbewegung von oberer und unterer Kammer begrenzt und der gleichzeitig sicherstellt, daß beim Gegeneinanderbewegen von oberer und unterer Kammer beide Verschlußkappen 14, 16 aufgebrochen werden.

Um in Gebrauchsstellung gemäß Fig. 3 eine Fluidabdichtung gegenüber der Umgebung bzw. zwischen den Stößel 25 einerseits und den Axialausnehmungen 17 bzw. 18 der Verschlußkappen 14, 16 andererseits sicherzustellen, weist der zwischen den beiden Stößelenden 27, 29 angeordnete mittlere Bereich 42 des Stößels 25 einen Außendurchmesser auf, der etwas größer ist als der Innendurchmesser der Axialausnehmungen 17, 18 in den beiden Verschlußkappen 14 und 16. Der Stößel 25 wird also beim Gegeneinanderbewegen der beiden Kammern 11 und 12 unter Ausbildung einer Preßpassung in die Axialausnehmungen 17, 18 der den beiden Kammern zugeordneten Verschlußkappen 14, 16 hineingedrückt. Zu diesen Zweck sind die Verschlußkappen 14, 16 aus elastisch nachgiebigem Kunststoffmaterial hergestellt.

Bei der in Fig. 1 dargestellten Ausführungsform ist die untere Kammer 12 mit einer ersten Komponente A, insbesondere Wasserstoffperoxid, und einem ersten Treibmittel T₁, insbesondere Butan, Propan oder dgl., gefüllt, während die obere Kammer 11 mit einer zweiten Komponente B, insbesondere einem Haarfärbemittel oder dgl., und einem zweiten Treibmittel T₂ gefüllt ist. Letzteres bewirkt innerhalb der oberen Kammer 11 einen geringeren Druck als das in die untere Kammer eingefüllte Treibmittel T₁. Bei Öffnung des beiden Kammern 11, 12 gemeinsamen Verbindungskanals 21 wird die erste Komponente A aus der unteren Kammer 12 unter Mischung mit der zweiten Komponente B in die obere Kammer 11 gedrückt, und zwar mittels des in die untere Kammer eingefüllten Treibmittels T₁. Das in die obere Kammer eingefüllte Treibmittel T₂ dient allein zum Austrag der Komponentenmischung aus der oberen Kammer 11 durch das Abgabeventil 13. In der oberen Kammer 11 herrscht vorzugsweise ein Druck von etwa 1,8 bar, während in der unteren Kammer 12 ein Druck von etwa 3,2 bar herrscht. Als Treibmittel T₂ in der oberen Kammer 11 wird vorzugsweise Freon verwendet. Dieses ist auch als Schaumbildner geeignet.

In den Fig. 4a und 4b ist eine Abwandlung des Verbindungskanals 21 im schematischen Längsschnitt und vergrößerten Maßstab dargestellt, wobei die mit dem Buchstaben "a" indizierten Figuren den Zustand vor Öffnung und die mit dem Buchstaben "b" indizierten Figuren den Zustand nach Öffnung des Verbindungskanals zeigen. Im übrigen sind in den Fig. 4a und 4b Teile, die bereits anhand der Fig. 1 bis 3 beschrieben sind, mit denselben Bezugsziffern versehen. Diesbezüglich wird auf die Beschreibung zu den Fig. 1 bis 3 verwiesen.

Die Ausführungsform nach den Fig. 4a, 4b unterscheidet sich von der vorbeschriebenen Ausführungsform lediglich hinsichtlich der Ausbildung der im Boden 28 der oberen Kammer 11 eingesetzten Verschlußkappe 14. Die dort gezeigte Verschlußkappe 14 ist durch einen in den Innenraum der oberen Kammer 11 ragenden Fortsatz 45 gekennzeichnet, der eine im axialen Abstand von der Verschlußmembran 30 angeordnete Öffnung 46 aufweist, die durch einen Kugel 47 in Richtung zur unteren Kammer 12 verschließbar ist. Die Kugel 47 ist innerhalb eines mit Fluidöffnungen versehenen Käfigs 48 gehalten. Auf diese Weise dient die Verschlußmembran 14 ebenfalls zugleich als Rückschlagventil.

Anhand der Fig. 5 bis 8 soll nun ein den beiden Kammern 11, 12 zugeordneter Sperrmechanismus erläutert werden, der nur ein Gegeneinanderbewegen der beiden Kammern, nicht jedoch ein Auseinanderbewegen derselben, erlaubt. Auch hier sind Teile, die bereits anhand der vorangehenden Figuren beschrieben sind, mit denselben Bezugsziffern versehen. Hinsichtlich deren Funktion wird daher auf die vorangehende Beschreibung verwiesen.

Die Fig. 5 und 6 zeigen eine erste Ausführungsform des erwähnten Sperrmechanismus. Diese Ausführungsform ist auch in Fig. 1 dargestellt. Es handelt sich um ein Zahnrichtgesperre, wobei der mit der oberen Kammer 11 starr verbundene hülsenartige Fortsatz 20 mit einer Innenverzahnung 49 versehen ist, der mehrere, gleichmäßig über den Umfang verteilt angeordnete Klinken 50 zugeordnet sind, die längs des oberen Umfangsrandes des die untere Kammer 12 aufnehnenden Behälters 19 ausgebildet sind. Die Innenverzahnung ist unmittelbar unterhalb des Anschlusses des hülsenartigen Fortsatzes 20 am unteren Umfangsrand 22 der oberen Kammer 11 angeformt. Bein Einschrauben des Behälters 19 in den hülsenartigen Fortsatz 20 wird der Behälter 19 samt unterer Kammer 12 nach oben bzw. auf die obere Kammer 11 zubewegt, wobei nach etwa einer Umdrehung die als Klinken dienenden Axiallappen 50 in die Innenverzahnung 49 eingreifen derart, daß der die untere Kammer 12 aufnehmende Behälter 19 nur noch weiter in den hülsenartigen Fortsatz 20 hineingeschraubt werden kann, d. h. in Richtung des Pfeils 51 in Fig. 6. Ein Zurückdrehen und damit ein Auseinanderbewegen der beiden Kammern ist nicht mehr möglich. Dies wird durch das beschriebene Zahnrichtgesperre verhindert, wie insbesondere Fig. 6 sehr gut erkennen läßt. Die als Klinken dienenden Axiallappen 50 sind integraler Bestandteil des Behälters 19 derart, daß sie in radialer Richtung elastisch nachgiebig sind.

Auch bei der Ausführungsform nach den Fig. 7 und 8 ist der Sperrmechanismus als Zahnrichtgesperre ausgebildet. Im übrigen unterscheidet sich die Ausführungsform nach den Fig. 7 und 8 auch noch durch den Anschluß der unteren Kammer 12 an die obere Kammer 11. Die untere Kammer 12 ist ebenso wie den vorangegehenden Ausführungsformen flaschenartig ausgebildet, wobei der Flaschenhals 52 ein Außengewinde 53 aufweist, das in ein entsprechendes Innengewinde 54 einschraubbar ist, das an einem den Verbindungskanal 21 umgebenden hülsenartigen Fortsatz 55 an der Unterseite der oberen Kammer 11 ausgebildet ist. Der hülsenartige Fortsatz 55 ist Teil einer am Boden 28 der oberen Kammer 11 befestigten und die untere Kammer 12 aufnehmenden Abdeckhülse 56, deren äußere Umfangsfläche bündig ist mit der äußeren Umfangsfläche der oberen Kammer 11. Des weiteren ist am Flaschenhals 52 im Bereich des Halsanschlusses eine Außenverzahnung 57 angeformt, die im Querschnitt in Fig. 8 dargestellt ist. Mit dieser Außenverzahnung wirken mehrere an der freien (in Fig. 7 unteren) Stirnseite des hülsenartigen Fortsatzes 55 angeformte Axiallappen 58 zusammen derart, daß beim Ineinandergreifen von Außenverzahnung 57 und Axiallappen 58 die untere Kammer 12 nur noch in den hülsenartigen Fortsatz 55 an der Unterseite der oberen Kammer 11 hineingeschraubt werden kann. Die Schraubverbindung kann dann nicht mehr gelöst werden. Die Kammern 11 und 12 können also nach Ineinandergreifen von Außenverzahnung 57 und Axiallappen 58 nur noch aufeinanderzubewegt, nicht dagegen mehr auseinanderbewegt werden. Die Axiallappen 58 sind ebenfalls wie die Axiallappen 50 bei der Ausführungsform nach den Fig. 5 und 6 in radialer Richtung elastisch nachgiebig ausgebildet.

Bei der Ausführungsform nach den Fig. 7 und 8 erfolgt das Gegeneinanderbewegen der beiden Kammern durch direkten Angriff bzw. direkte Einwirkung auf die untere Kammer 12. Zu diesem Zweck ist am Boden der unteren Kammer 12 eine Handhabe 59 angeordnet, mittels der die untere Kammer 12 relativ zur oberen Kammer 11 verdreht und damit auf die obere Kammer 11 zubewegt werden kann. Konkret ist bei der Ausführungsform nach Fig. 7 die Handhabe 59 ein auf die untere Kammer 12 drehfest aufsteckbarer Quersteg 60.

Statt eines Zahnrichtgesperres kann auch ein herkömmliches Klemmrichtgesperre verwendet werden.

Auch ist es denkbar, das mechanische Gegeneinanderbewegen von oberer und unterer Kammer durch axiales Drücken gegen die Wirkung einer axial wirksamen Verzahnung oder dgl. zu bewirken.

## Patentansprüche

1. Aerosol-Verpackung mit zwei getrennten Kammern (11, 12) für bei Gebrauch zu vermischende, unterschiedliche Komponenten (A, B), wobei
a) die beiden Kammern (11, 12) übereinander angeordnet und durch einen bei Gebrauch zu öffnenden Verbindungskanal (21) miteinander derart verbunden sind, daß durch mechanisches Gegeneinanderbewegen der Kammern (11, 12) die Öffnung des Verbindungskanals (21) herstellbar ist, wobei der Verbindungskanal (21) einen Stößel (25) mit einen sich axial erstreckenden Fluiddurchgang (26) umfaßt, der bei dem mechanischen Gegeneinanderbewegen der Kammern (11, 12) für den Gebrauch relativ zu einem Bodenverschluß (14) der oberen Kammer (11) und relativ zu einem Deckelverschluß (16) der unteren Kammer (12) verschiebbar ist unter Herstellung der Fluidverbindung zwischen der oberen und unteren Kammer,
b) der oberen Kammer (11) ein unabhängig zu betätigendes Abgabeventil (13) zugeordnet ist,
c) die untere Kammer (12) mit der ersten Komponente (A) und einem ersten Treibmittel (T₁), und die obere Kammer (11) mit der zweiten Komponente (B) und einem zweiten Treibmittel (T₂) gefüllt ist, wobei letzteres einen geringeren Druck innerhalb der oberen Kammer (11) bewirkt als das erste, in die untere Kammer eingefüllte Treibmittel (T₁), durch das bei Öffnung des beiden Kammern (11, 12) gemeinsamen Verbindungskanals (21) die erste Komponente (A) aus der unteren Kammer (12) unter Mischung mit der zweiten Komponente (B) in die obere Kammer (11) drückbar ist,
**dadurch gekennzeichnet,** daß
d) der Stößel (25) einstückig ausgebildet ist und sowohl der dem Stößel (25) zugeordnete Bodenverschluß als auch der dem Stößel (25) Zugeordnete Deckelverschluß von oberer und unterer Kammer jeweils durch eine Verschlußkappe (14, 16) mit Verschlußmembran (30, 31; 43; 44) oder dergleichen gebildet ist, die beim mechanischen Gegeneinanderbewegen der Kammern (11, 12) durch die Stößelenden (27, 29) aufbrechbar sind, und daß
e) den beiden Kammern (11, 12) ein Sperrmechanismus zugeordnet ist, der nur ein Gegeneinanderbewegen der beiden Kammern (11, 12), nicht jedoch ein Auseinanderbewegen derselben, erlaubt.

2. Verpackung nach Anspruch 1,
**dadurch gekennzeichnet,** daß die obere Kammer (11) unter einem Treibmitteldruck steht, der zum Austrag der nach Herstellung der Fluidverbindung zwischen unterer und oberer Kammer in dieser entstehenden Komponentenmischung durch das Abgabeventil (13) der oberen Kammer (11) ausreicht.

3. Verpackung nach Anspruch 1 oder 2,
**dadurch gekennzeichnet,** daß als Treibmittel in der oberen Kammer (11) Freon und in der unteren Kammer (12) Butan, Propan, oder dergleichen dient.

4. Verpackung nach einem der Ansprüche 1 bis 3,
**dadurch gekennzeichnet,** daß in der oberen Kammer (11) ein Druck von etwa 1,5 bis 2,0, insbesondere etwa 1,8 bar, und in der unteren Kammer (12) ein Druck von etwa 2,8 bis 3,6, insbesondere etwa 3,2 bar, herrscht.

5. Verpackung nach einem der Ansprüche 1 bis 4,
**dadurch gekennzeichnet,** daß das Treibmittel (T₂) in der oberen Kammer (11) zugleich Schaumbildner ist.

6. Verpackung nach einem der Ansprüche 1 bis 5,
**dadurch gekennzeichnet,** daß die Bodenwand (31) zumindest einer der beiden dem den Verbindungskanal (21) definierenden Stößel (25) zugeordneten Verschlußkappen (14 oder 16), insbesondere der der unteren Kammer (12) zugeordneten Verschlußkappe, (16) als aufbrechbare Mambran mit Sollbruchstelle (33, 34) ausgebildet ist.

7. Verpackung nach Anspruch 6,
**dadurch gekennzeichnet,** daß die der oberen Kammer (11) zugeordnete Verschlußkappe (14) ein nur in Richtung zur oberen Kammer (11) hin öffenbares Rückschlagventil umfaßt, insbesondere die Bodenwand (30) der der oberen Kammer (11) zugeordneten Verschlußkappe (14) selbst als nur in Richtung zur oberen Kammer hin zu öffnendes Rückschlagventil ausgebildet ist, vorzugsweise in Form eines Klappen(43)-oder Schnabel- bzw. Lippen(44)-Ventils.

8. Verpackung nach einem der Ansprüche 1 bis 7,
**dadurch gekennzeichnet,** daß die Stirnseite (36, 37) zumindest des einer aufbrechbaren Bodenwand bzw. -membran (30, 31) zugeordneten Endes (27 und/oder 29) des den Verbindungskanal (21) definierenden Stößels (25) gegenüber der Längsmittelachse desselben geneigt ist, insbesondere unter Ausbildung einer Art "Membranschneide (38)".

9. Verpackung nach Anspruch 8,
**dadurch gekennzeichnet,** daß die Stirnseite(n) des den Verbindungskanal definierenden Stößels (25) eine sich quer über die Stirnseite erstreckende und den axialen Fluiddurchgang (26) des Stößels (25) kreuzende Nut (39, 40) aufweist zur Sicherstellung der Fluidverbindung zwischen den beiden Kammern (11, 12) bei auch nur teilweiser Öffnung der die Axialausnehmungen (17, 18) in den Verschlußkappen (14, 16) ursprünglich verschließenden Bodenwänden bzw. -membranen (30, 31).

10. Verpackung nach einem der Ansprüche 1 bis 9,
**dadurch gekennzeichnet,** daß der den Verbindungskanal (21) definierende Stößel (25) einen sowohl gegenüber der unteren (12) als auch gegenüber der oberen (11) Kammer wirksamen Anschlag, insbesondere in Form eines etwa auf halber Länge angeordneten, sich über den Umfang des Stößels (25) erstreckenden Ringflansches (41), der zugleich die Gegeneinanderbewegung von oberer (11) und unterer (12) Kammer begrenzt.

11. Verpackung nach einem der Ansprüche 1 bis 10,
**dadurch gekennzeichnet,** daß der Sperrmechanismus in Form eines Klemm- oder Zahnrichtgesperres ausgebildet ist.

12. Verpackung nach Anspruch 11,
**dadurch gekennzeichnet,** daß bei Ausbildung des Sperrmechanismus als Zahnrichtgesperre an der oberen Kammer (11), insbesondere an deren Unterseite, eine Verzahnung, insbesondere Innenverzahnung (49), ausgebildet ist, der mindestens eine an der unteren Kammer (12), insbesondere an deren Oberseite, angeordnete Klinke (50) zugeordnet ist, oder umgekehrt (Außenverzahnung 57 an der Oberseite der unteren Kammer 12 mit zugeordneter Klinke 58 an der Unterseite der oberen Kammer 11).

13. Verpackung nach einem oder mehreren der Ansprüche 1 bis 12,
**dadurch gekennzeichnet,** daß die untere Kammer (12) entweder unmittelbar, d.h. unter unmittelbarer Einwirkung des Benutzers, oder mittelbar, insbesondere innerhalb eines topfartigen Aufnahmebehälters (19) zusammen mit diesem, gegen die obere Kammer (11) bewegbar, insbesondere drück- oder schraubbar, ist.

14. Verpackung nach einem der Ansprüche 1 bis 13,
**dadurch gekennzeichnet,** daß die untere Kammer (12) innerhalb eines an der Unterseite der oberen Kammer (11) angeordneten hülsenartigen Fortsatzes (20, 56) relativ zu diesem und damit zur oberen Kammer (11) axial bewegbar sowie drehbar angeordnet bzw. gelagert ist.

## Claims

1. An aerosol can having two separate chambers (11, 12) for different components (A, B) which have to be mixed for use, wherein
a) the two chambers (11, 12) are disposed one above the other and are so interconnected by a connecting duct (21) which has to be opened for use, that the opening of the connecting duct (21) is possible by mechanical movement of the chambers (11, 12) towards one another, the connecting duct (21) containing a plunger (25) having an axially extending fluid passage (26) which, when the chambers (11, 12) move mechanically towards one another for use, is slidable relatively to a bottom closure (14) of the upper chamber (11) and relatively to a top closure (16) of the lower chamber (12) to establish the fluid connection between the upper and lower chambers,
b) the upper chamber (11) has an associated independently actuated dispensing valve (13),
c) the lower chamber (12) is filled with the first component (A) and a first propellant (T₁) and the upper chamber (11) is filled with the second component (B) and a second propellant (T₂), the latter producing a lower pressure inside the upper chamber (11) than the first propellant (T₁) introduced into the lower chamber, by means of which latter propellant the first component (A) can be forced out of the lower chamber (12) and into the upper chamber (11), mixing with the second component (B), on opening of the connecting duct (21) common to the two chambers (11, 12),
characterised in that
d) the plunger (25) is in one piece and the bottom closure associated with the plunger (25) and the top closure, also associated with the plunger (25), of the upper and lower chambers respectively are each formed by a closure cap (14, 16) with a closure diaphragm (30, 31; 43; 44) or the like which, when the chambers (11, 12) move mechanically towards one another, can be broken by the plunger ends (27, 29) and in that
e) the two chambers (11, 12) have an associated locking mechanism which only allows the two chambers (11, 12) to move towards one another, but not apart.

2. A can according to claim 1, characterised in that the upper chamber (11) is subject to a propellant pressure sufficient to discharge through the dispensing valve (13) of the upper chamber (11) the component mixture which, after the fluid connection is established between the lower and upper chambers, forms in the latter.

3. A can according to claim 1 or 2, characterised in that the propellant in the upper chamber (11) is Freon and the propellant in the lower chamber (12) is butane, propane or the like.

4. A can according to any one of claims 1 to 3, characterised in that the pressure in the upper chamber (11) is between approximately 1.5 and 2.0, more particularly approximately 1.8 bar, and the pressure in the lower chamber (12) is approximately 2.8 to 3.6, more particularly approximately 3.2 bar.

5. A can according to any one of claims 1 to 4, characterised in that the propellant (T₂) in the upper chamber (11) is also a foam forming agent.

6. A can according to any one of claims 1 to 5, characterised in that the bottom wall (31) at least of one of the two closure caps (14 or 16) associated with the plunger (25) defining the connecting duct (21), more particularly the closure cap (16) associated with the lower chamber (12), is constructed as a breakable diaphragm having a predetermined breaking point (33, 34).

7. A can according to claim 6, characterised in that the closure cap (14) associated with the upper chamber (11) comprises a non-return valve openable only in the direction of the upper chamber (11), more particularly the bottom wall (30) of the closure cap (14) associated with the upper chamber (11) is itself constructed as a non-return valve which is to be opened only in the direction of the upper chamber, preferably in the form of a flap valve (43) or beak or lip valve (44).

8. A can according to any one of claims 1 to 7, characterised in that the end face (36, 37) at least of that end (27 and/or 29) of the plunger (25) defining the connecting duct (21), which is associated with a breakable bottom wall or diaphragm (30, 31) is inclined to the longitudinal centre-line of said plunger, more particularly to form a kind of "diaphragm knife edge (38)".

9. A can according to claim 8, characterised in that the or each end face of the plunger (25) defining the connecting duct comprises a groove (39, 40) extending across the end face and crossing the axial fluid passage (26) of the plunger (25) to ensure the fluid connection between the two chambers (11, 12) even if the bottom walls or diaphragms (30, 31) originally closing the axial recesses (17, 18) in the closure caps (14, 16) are only partially open.

10. A can according to any one of claims 1 to 9, characterised in that the plunger (25) defining the connecting duct (21) has a stop operative both with respect to the lower chamber (12) and with respect to the upper chamber (11), more particularly in the form of an annular flange (41) disposed over approximately half the length and extending over the periphery of the plunger (25), such flange at the same time limiting the movement of the upper and lower chambers (11 and 12) respectively towards one another.

11. A can according to any one of claims 1 to 10, characterised in that the locking mechanism is in the form of a silent ratchet or pawl and ratchet mechanism.

12. A can according to claim 11, characterised in that with a pawl and ratchet locking mechanism toothing, more particularly internal toothing (49), is formed on the upper chamber (11), more particularly on the underside thereof, with an associated pawl (50) disposed on the lower chamber (12), more particularly on the top thereof, or vice versa (external toothing (57) on the top of the lower chamber (12) with an associated pawl (58) on the underside of the upper chamber (11)).

13. A can according to one or more of claims 1 to 12, characterised in that the lower chamber (12) is movable towards the upper chamber (11), more particularly is pushable or screwable, either directly, i.e. through the direct agency of the user, or indirectly, more particularly inside a pot-shaped receiving container (19), together with the latter.

14. A can according to any one of claims 1 to 13, characterised in that the lower chamber (12) is disposed or mounted to be axially movable and rotatable relatively to and inside a continuation (20, 56) in the form of a sleeve disposed on the underside of the upper chamber (11), and hence relatively to the upper chamber (11).

## Revendications

1. Emballage à aérosol comportant deux chambres séparées (11,12) pour des composants différents (A,B) à mélanger lors de l'utilisation, dans lequel :
(a) les deux chambres (11,12) sont disposées l'une au-dessus de l'autre et reliées mutuellement par un canal de liaison (21) s'ouvrant lors de l'utilisation, de telle sorte que l'ouverture du canal de liaison (21) peut être produite par un mouvement mécanique des chambres (11,12) l'une vers l'autre, le canal de liaison (21) comprenant un poussoir (25) muni d'un passage de fluide (26) s'étendant axialement, qui, lors du mouvement mécanique des chambres (11,12) l'une vers l'autre pour l'utilisation, peut se déplacer par rapport à une fermeture de fond (14) de la chambre supérieure (11) et par rapport à une fermeture de couvercle (16) de la chambre inférieure (12) en produisant la liaison de fluide entre les chambres supérieure et inférieure,
(b) à la chambre supérieure (11) est associée une soupape de sortie (13) actionnée indépendamment,
(c) la chambre inférieure (12) est remplie du premier composant (A) et d'un premier agent propulseur (T₁) et la chambre supérieure (11) du second composant (B) et d'un second agent propulseur (T₂), ce dernier exerçant une pression plus basse à l'intérieur de la chambre supérieure (11) que le premier agent propulseur (T₁) introduit dans la chambre inférieure, grâce à quoi, lors de l'ouverture du canal de liaison (21) commun aux deux chambres (11,12), le premier composant (A) peut être pressé hors de la chambre inférieure (12) en se mélangeant au second composant (B) dans la chambre supérieure (11),
caractérisé en ce que
(d) le poussoir (25) est formé d'une seule pièce et la fermeture de fond de la chambre supérieure et la fermeture de couvercle de la chambre inférieure, associées au poussoir (25), sont chacune formées par un capot (14,16) muni d'une membrane de fermeture (30,31;43,44) ou analogue, qui peut être rompue par l'extrémité (27,29) du poussoir lors du mouvement des chambres (11,12) l'une vers l'autre, et que
(e) un mécanisme d'arrêt est associé aux deux chambres (11,12), qui permet seulement un mouvement des deux chambres (11,12) l'une vers l'autre, mais non un mouvement d'écartement mutuel de celles-ci.

2. Emballage selon la revendication 1, caractérisé en ce que la chambre supérieure (11) est soumise à la pression d'un agent propulseur, qui suffit pour la décharge du mélange de composants qui prend naissance, après formation de la liaison fluide entre les chambres inférieure et supérieure, dans cette dernière, à travers la soupape de sortie (13) de la chambre supérieure (11).

3. Emballage selon l'une des revendications 1 et 2, caractérisé en ce qu'on utilise comme agents propulseurs dans la chambre supérieure (11) du fréon et, dans la chambre inférieure (12), du butane, du propane ou analogue.

4. Emballage selon l'une des revendications 1 à 3, caractérisé en ce qu'une pression d'environ 1,5 à 2,0, en particulier environ 1,8 bar, règne dans la chambre supérieure (11), et une pression d'environ 2,8 à 3,6, en particulier environ 3,2 bars, dans la chambre inférieure (12).

5. Emballage selon l'une des revendications 1 à 4, caractérisé en ce que l'agent propulseur (T₂) dans la chambre supérieure (11) est en même temps un agent moussant.

6. Emballage selon l'une des revendications 1 à 5, caractérisé en ce que la paroi de fond de l'un au moins des capots (14 ou 16) associés au poussoir (25) qui définit le canal de liaison (21), en particulier le capot (16) associé à la chambre inférieure (12), est sous forme d'une membrane frangible présentant une zone de rupture prédéfinie (33,34).

7. Emballage selon la revendication 6, caractérisé en ce que le capot (14) associé à la chambre supérieure (11) comprend une soupape anti-retour s'ouvrant seulement dans le sens de l'écoulement vers la chambre supérieure (11), la paroi de fond (30) du capot (14) associé à la chambre supérieure (11) étant en particulier formée elle-même en tant que soupape anti-retour s'ouvrant seulement dans le sens de l'écoulement vers la chambre supérieure, de préférence sous forme d'une soupape à clapet (43) ou à bec (à lèvres)(44).

8. Emballage selon l'une des revendications 1 à 7, caractérisé en ce que la face frontale (36,37) d'au moins l'extrémité (27 et/ou 29), associée à une paroi ou membrane de fond (30,31), du poussoir (25) qui définit le canal de liaison (21) est inclinée par rapport à l'axe longitudinal de celui-ci, en particulier en formant une sorte de "couteau à membrane" (38).

9. Emballage selon la revendication 8, caractérisé en ce que la ou les face(s) frontale(s) du poussoir (25) qui définit le canal de liaison présente(nt) une rainure (39,40) s'étendant transversalement sur la face frontale et croisant le passage de fluide axial (26) du poussoir (25) pour assurer la liaison fluide entre les deux chambres (11,12), même en cas d'ouverture seulement partielle des parois ou membranes de fond (30,31) qui obturent initialement les cavités axiales (17,18) des capots (14,16).

10. Emballage selon l'une des revendications 1 à 9, caractérisé en ce que le poussoir (25) qui définit le canal de liaison (21) une butée agissant aussi bien vis-à-vis de la chambre inférieure (12) que de la chambre supérieure (11), en particulier sous forme d'une bride annulaire (41) disposée à peu près à mi-longueur et s'étendant sur le périmètre du poussoir (25), qui limite le mouvement l'une vers l'autre à la fois de la chambre supérieure (11) et de la chambre inférieure (12).

11. Emballage selon l'une des revendications 1 à 10, caractérisé en ce que le mécanisme d'arrêt est réalisé sous la forme d'un dispositif d'encliquetage à serrage ou d'un dispositif d'encliquetage directionnel à dents.

12. Emballage selon la revendication 11, caractérisé en ce qu'en cas de réalisation du mécanisme d'arrêt sous forme de dispositif d'encliquetage directionnel à dents, une denture, en particulier une denture interne (49), est formée sur la chambre supérieure (11), en particulier sur sa partie inférieure, à laquelle est associé au moins un cliquet (50) disposé sur la chambre inférieure (12), en particulier sur son côté supérieur, ou inversement (denture externe 57 sur le côté supérieur de la chambre inférieure 12 avec cliquet associé 58 du côté inférieur de la chambre supérieure 11).

13. Emballage selon une ou plusieurs des revendications 1 à 12, caractérisé en ce que la chambre inférieure (12) est mobile en direction de la chambre supérieure (11), en particulier par poussée ou par vissage, soit directement, c'est-à-dire par l'action directe de l'utilisateur, soit indirectement, en particulier à l'intérieur d'un récipient (19) en forme de godet et conjointement à celui-ci.

14. Emballage selon l'une des revendications 1 à 13, caractérisé en ce que la chambre inférieure (12) est disposée ou montée à l'intérieur d'un prolongement en forme de manchon (20,56) disposé du côté inférieur de la chambre supérieure (11), de façon mobile axialement et en rotation par rapport à ce prolongement et par suite à la chambre supérieure (11).
